# EUROPÄISCHE PATENTSCHRIFT

(11) **EP 0 590 008 B1**
(45) Veröffentlichungstag und Bekanntmachung des Hinweises auf die Patenterteilung: **07.02.1996**
(21) Anmeldenummer: 92913017.7
(22) Anmeldetag: 17.06.1992
(51) Int. Cl.: B21C 23/14, B21C 25/00

(54) **STRANGPRESSWERKZEUG ZUR HERSTELLUNG EINES HARTMETALL-ODER KERAMIKSTABES MIT GEDRALLTEN INNENBOHRUNGEN**
EXTRUSION DIE TOOL FOR PRODUCING A HARD METAL OR CERAMIC ROD WITH TWISTED INTERNAL BORES
MATRICE A EXTRUSION UTILE POUR FABRIQUER DES BARRES EN METAL DUR OU EN CERAMIQUE A PASSAGES INTERIEURS HELICOIDAUX

(30) Priorität: 19.06.1991 DE 4120166
(43) Veröffentlichungstag der Anmeldung: 06.04.1994
(73) Patentinhaber: GOTTLIEB GÜHRING KG, D-72458 Albstadt (DE); KONRAD FRIEDRICHS KG, D-95326 Kulmbach (DE)
(72) Erfinder: FRIEDRICHS, Arno, D-8650 Kulmbach (DE)
(74) Vertreter: KUHNEN, WACKER & PARTNER
(86) Internationale Anmeldenummer: EP9201379
(87) Internationale Veröffentlichungsnummer: WO9222390

(56) Entgegenhaltungen:
- EP-A- 0 288 780
- EP-A- 0 465 946
- DE-A- 3 600 681

## Beschreibung

Die Erfindung betrifft ein Strangpreßwerkzeug zur Herstellung eines Hartmetall- oder Keramikstabes mit mindestens einer gedrallten Innenbohrung gemäß dem Oberbegriff des Anspruchs 1 oder 2.

Hartmetall- oder Keramikstäbe mit gedrallten, d. h. schraubenförmigen, Innenbohrungen, werden beispielsweise zu Bohrern weiterverarbeitet. Die gedrallten Innenbohrungen bilden dabei die späteren Spül- bzw. Kühlkanäle zur Heranführung des Kühl- und Spülmittels. Aus der EP 01 18 035 ist es bekannt, den aus der Strangpreßeinrichtung austretenden Rohling mittels entsprechender Verdrilleinrichtungen mit einer auf den Materialfluß, auf die gewünschte Bohrergeometrie und auf den Wendelverlauf der Kühlkanäle abgestimmten Winkelgeschwindigkeit zu verdrillen. Hierfür werden neben dem eigentlichen Strangpreßwerkzeug noch zusätzliche Verdrilleinrichtungen und hierauf abgestimmte Steuer- und Regelorgane benötigt. Durch die von außen an dem aus dem Strangpreßwerkzeug austretenden Rohling angreifende Verdrilleinrichtung kommt es zu unerwünschter Bildung von Riefen, Anpreßmarken und Einschnürungen. Aus der DE 36 00 681 A1 ist ein Strangpreßwerkzeug bekanntgeworden, bei dem die Strangpreßmasse bereits während des Strangpreßvorgangs wendelförmig verdrillt wird. Zu diesem Zweck weist das Strangpreßwerkzeug eine Düse auf, an deren Innenmantel wenigstens ein in Preßrichtung wendelförmig velaufender Steg angeordnet ist, der der durch die Düse gepreßten Stangpreßmasse von radial außen her eine Drallbewegung aufzwingt. Zur Bildung der gedrallten Bohrungen sind elastische Stifte vorgesehen, die in den Düseninnenraum ragen und den gewünschten Spülbohrungsdurchmesser aufweisen. Mit diesem Strangpreßwerkzeug läßt sich keine gleichmäßige, über den gesamten Querschnitt des Rohlings wirkende Drallbewegung erzeugen, so daß die notwendige Geometrie der gedrallten Innenbohrungen kaum eingehalten und erhalten werden kann. Wegen der am Düseninnenmantel angeordneten Stege läßt sich auch kein Stabmaterial mit glatter Mantelfläche erzeugen; vielmehr weist das erzeugte Stabmaterial an seiner Mantel- oder Außenfläche ausgeprägte wendelförmige Eindrückungen auf. Außerdem kommt es wegen des abrasiven Verhaltens der verarbeiteten Hartmetall- bzw. Keramikmasse zu einem schnellen Verschleiß der Drallstege, so daß die Standzeit des Werkzeugs gering ist. Die Wiederaufarbeitung der Düsen z. B. durch Innenerodieren ist kostspielig und verteuert damit die Herstellung der Hartmetall- bzw. Keramikstäbe. Schließlich wurde auch schon ein Strangpreßwerkzeug vorgeschlage (Siehe EP-A-0 465 946, das zum Stand der Technik gemäß Artikel 54(3) gehört), das im Inneren eine als Drallschnecke ausgebildete Dralleinrichtung aufweist, mit deren Hilfe die Strangpreßmasse während des Strangpreßvorgangs schon innerhalb des Strangpreßwerzeugs eine Drallbewegung erhält und das einen glatten zylindrischen Kanal aufweisende Düsenmundstück mit Drall verläßt. Die Bildung der wendelförmigen Innenbohrungen erfolgt durch an der Dralleinrichtung befestigten elastischen Fäden oder durch aus der Dralleinrichtung austretendes und in den Massestrom eingepreßtes fadenförmiges Material.

Die Aufgabe der Erfindung besteht darin, das Strangpreßwerkzeug nach dem Oberbegriff des Anspruches 1 bzw. 2 weiter zu vereinfachen und die Qualität der hiermit hergestellten Stabrohlinge weiter zu verbessern.

Diese Aufgabe wird bei einer Vorrichtung gemäß Anspruch 1 dadurch gelöst, daß der Träger drehbar um die Düsenlängsachse gelagert ist, die flexiblen Elemente von Fäden gebildet sind, und das Mundstück die Form eines zylindrischen Rings mit einem glatten, zylindrischen Düsenkanal hat, und daß ein außerhalb des durch den Träger und das Mundstück gebildeten Kanals angeordneter Antrieb zur Rotation des Trägers und/oder des Mundstücks vorgesehen ist. Mit der Vorrichtung nach Anspruch 2 wird die Aufgabe dadurch gelöst, daß der Träger drehbar um die Düsenlängsachse gelagert ist und die Einrichtungen zur Einformung der entsprechenden Innenbohrungen Kanalöffnungen bzw. Austrittsöffnungen aufweisen, aus denen fadenförmiges, plastisches Material in den Strangpreßmassestrom einpreßbar ist, wobei das Mundstück die Form eines zylindrischen Rings mit einem glatten, zylindrischen Düsenkanal hat, und daß ein außerhalb des durch den Träger und das Mundstück gebildeten Kanals angeordneter Antrieb zur Rotation des Trägers und/oder des Mundstücks vorgesehen ist. Wie oben schon erwähnt, ist der Fadenträger und/oder das Düsenmundstück drehbar ausgebildet, d. h. Fadenträger und/oder Düsenmundstück rotieren um die Längsachse.

Es ist also keine besondere Dralleinrichtung erforderlich, die der gesamten durch die Düse gepreßten Masse einen Drall aufzwingt. Beim Strangpreßwerkzeug nach der Erfindung rotiert die Strangpreßmasse nicht, während der Fadenträger und/oder das innen glatte Düsenmundstück in Rotation gebracht wird bzw. werden. Der Steigungswinkel der erzeugten Drallkanäle wird also durch die Rotationsgeschwindigkeit des Fadenträgers bzw. des Düsenmundstücks und die Strömungsgeschwindigkeit der Preßmasse bestimmt. Bei rotierender glatter Düse, also einer Düse bzw. einem Düsenmundstück ohne Vorsprünge, Stege oder dergleichen, wird unter dem hohen Preßdruck der Presse und durch die Oberflächenreibung der Düse erreicht, daß die austretende Preßmasse nahezu schlupffrei mitrotiert.

Gemäß einer vorteilhaften Weiterbildung ist zum Drehen des Fadenträgers innerhalb der Preßdüse ein Antrieb angeordnet. Der Fadenträger ist nach einer weiteren Ausgestaltung der Erfindung als sich zum Düsenmundstück hin verjüngende Nabe gestaltet, d. h. sie weist die Form einer Propellernabe ohne Flügel auf. Zweckmäßigerweise ist die Nabe als Hohlnabe ausgebildet und weist mehrere, auf verschiedenen Teilkreisen liegende Bohrungen auf, in die die Fäden eingehängt sind. Diese Fäden tragen nach einem weiteren Merkmal an ihren in das Düsenmundstück ragenden Enden metallische oder andere, ein Magnet- oder elektrisches Feld beeinflussende Teile. Hierdruch kann die Rotationsgeschwindigkeit der Fäden und damit indirekt bei bekannter Auspreßgeschwindigkeit der plastischen Masse die Drallsteigung gemessen werden. Durch die in vorbestimmten Abständen und in vorbestimmter Anzahl angeordneten Fäden des Fadenträgers werden im Massestrom stromabwärts rotationssymmetrisch angeordnete schraubenförmig verlaufende Kanäle erzeugt, die hohe Präzision aufweisen. Die Drallkanäle können auch durch aus dem Träger austretendes plastisches Material erzeugt werden.

Die Erfindung wird nun anhand eines Ausführungsbeispiels im Zusammenhang mit der Zeichnung näher erläutert. Es zeigen:
- Fig. 1: einen Längsschnitt durch das Strangpreßwerkzeug in schematischer abgebrochener Darstellung und
- Fig. 2: die Vorderansicht des Fadenträgers mit Befestigungspunkten für die Fäden auf verschiedenen Teilkreisen.

Das Strangpreßwerkzeug besteht im wesentlichen aus dem Gehäuse 1, das in die einstückig mit ihm ausgebildete, sich konisch verjüngende Düse 2 übergeht. Das Düsenmundstück 3 weist einen glatten zylindrischen Kanal 4 auf und ist entweder einstückig mit der Düse 2 oder aber als getrenntes Teil, wie dargestellt, ausgebildet. Innerhalb der Preßdüse 2 ist in koaxialer Anordnung ein Dorn 5 vorgesehen, an dem der Fadenträger 6 befestigt ist. Dieser Fadenträger 6 ist in der Art einer Propellernabe etwa paraboloidförmig gestaltet und hohl ausgebildet. Wie in Fig. 2 zu erkennen, sind am Fadenträger 6 mehrere Befestigungsbohrungen 7 angeordnet, die auf verschiedenen Teilkreisen liegen, d. h. von der Längsachse 8 verschieden großen radialen Abstand besitzen. In diesen Bohrungen 7 sind jeweils elastische Fäden 9 befestigt, und zwar in einer Anzahl, die der Anzahl der späteren gedrallten Innenbohrungen entspricht. Die Fäden 9 ragen in das Düsenmundstück 3 hinein. Das Düsenmundstück 3 kann feststehend ausgebildet sein. Es kann aber auch drehbar sein. Auch der Fadenträger 6 kann feststehend oder aber drehbar ausgebildet sein. Im Falle der drehbaren Ausbildung von Fadenträger 8 und Düsenmundstück 3 ist jeweils ein Antrieb vorgesehen, um den Fadenträger 8 bzw. das Düsenmundstück 3 in Rotation zu versetzen. In Fig. 1 ist innerhalb des Dorns 5 ein Antrieb 10 angeordnet, der über die Welle 11 mit dem Fadenträger 6 in Verbindung steht und diesen in Rotation versetzt, wie durch den Pfeil A angedeutet. Die Rotation des Düsenmundstücks 3 ist durch den Pfeil B symbolisiert. Die innerhalb des Ringsspalts 12 zwischen Dorn 5 und Gehäuse 1 bzw. Düse 2 befindliche Keramik- bzw. Hartmetallmasse wird durch eine nicht weiter gezeigte Preßvorrichtung (Extruder, Kolben usw.) am Fadenträger 6 vorbei in das Düsenmundstück 3 gepreßt und tritt als Stabrohling 13 aus, der anschließend durch Sintern weiterbehandelt wird.

Es bestehen nun verschiedene Möglichkeiten, um in diesem Stabrohling 13 die gedrallten Innenbohrungen 14 zu erzeugen. Zum einen kann der Fadenträger 6 in Rotation versetzt werden. Hierbei wird der Träger 6 von innen her durch den Antrieb 10 mit einer bestimmten Winkelgeschwindigkeit angetrieben, um die gewünschte Drallform zu erzeugen. Die Strangpreßmasse wird ausgepreßt und rotiert nicht. Die Rotationsgeschwindigkeit des Fadenträgers 6 und die (axiale) Strömungsgeschwindigkeit der Preßmasse bestimmen den Steigungswinkel der erzeugten Drallkanäle 13. Das Düsenmundstück 3 steht fest, d. h. rotiert nicht. In einem anderen Falle, bei dem das Düsenmundstück 3 drehbar ist und der Fadenträger 6 feststeht, d. h. keinen Antrieb aufweist, wird das glatte Düsenmundstück 3 in Rotation gemäß Pfeil B versetzt. Es hat sich gezeigt, daß durch den hohen Preßdruck der Presse und die Obeflächenreibung in der glatten rotierenden Düse 3, obwohl diese keinerlei Vorsprünge oder dergleichen aufweist, die austretende Preßmasse fast schlupffrei mitrotiert. Es werden deshalb auch auf diese Weise Rohlinge mit exakt gedrallten Innenbohrungen erzielt. Schließlich können sowohl der Fadenträger 6 als auch das Düsenmundstück 3 rotierend ausgebildet sein, so daß eine Überlagerung der Rotationsbewegung der Düse 3 und des Fadenträger 6 erhalten wird. Bei gleichgerichteter Rotation von Düse und Fadenträger findet also eine Verstärkung der Rotation, bei entgegengesetzter Rotation von Düse und Fadenträger eine Abschwächung der Rotation und damit des Dralls der Innenbohrungen statt. Der Fadenträger 6 kann beispielsweise mit konstanter Geschwindigkeit rotieren, während die Rotationsgeschwindigkeit der Düse 3 variabel ist und eventuell Drallfehler ausgleicht. Um die Rotationsgeschwindigkeit der Fäden 9 zu messen und damit bei bekannter Auspreßgeschwindigkeit der Masse die Drallsteigung festzustellen, tragen die Enden der Fäden 9 im Bereich innerhalb des Düsenmundstücks 3 metallische oder andere, ein Magnetfeld oder ein elektrisches Feld beeinflussende Teile. Mit einer außen angeordneten, nicht weiter gezeigten Meßeinrichtung kann sodann die Rotationsgeschwindigkeit bestimmt und je nach den Erfordernissen geändert werden. Insgesamt ergibt sich also ein einfach ausfgebautes Strangwerkzeug, mit dem an der Mantelfläche völlig glatte Stabrohlinge mit hochpräzis gedrallten Innenbohrungen erzeugt werden können.

Anstelle der elastischen Fäden 9 kann zur Erzeugung der Drallkanäle 14 auch plastisches Material in den Massestrom eingepreßt werden. Dabei tritt dieses plastische Material fadenförmig aus den Bohrungen 7 des Trägers 6 aus, wobei die Bohrungen 7 noch mit nicht weiter dargestellten Kanälen und einer entsprechend ausgebildeten Preßkammer oder dergleichen in Verbindung stehen. Das plastische fadenförmige Material enthält als Füllmasse ein metallisches Pulver, das das Magnet- oder elektrische Feld einer ebenfalls nicht weiter gezeigten Meßeinrichtung beeinflußt und zur Bestimmung der Rotationsgeschwindigkeit herangezogen wird. Auch mit dieser Variante des Strangpreßwerkzeugs lassen sich Stabrohlinge mit glatter Mantelfläche und exakten Drallbohrungen herstellen.

## Patentansprüche

1. Strangpreßwerkzeug zur Herstellung eines Hartmetall- oder Keramikstabes mit mindestens einer gedrallten Innenbohrung (14), das eine Preßdüse (2) mit einem Mundstück (3) und einen koaxial innerhalb der Preßdüse (2) angeordneten Träger (6) aufweist, der entsprechend der Anzahl der zu formenden Innenbohrungen (14) auf entsprechenden Teilkreisen flexible Elemente trägt, die beim Extrudiervorgang in das Mundstück (3) hineinragen, **dadurch gekennzeichnet**, daß der Träger (6) drehbar um die Düsenlängsachse gelagert ist, die flexiblen Elemente von Fäden (9) gebildet sind, und das Mundstück (3) die Form eines zylindrischen Rings mit einem glatten, zylindrischen Düsenkanal hat, und daß ein außerhalb des durch den Träger (6) und das Mundstück (3) gebildeten Kanals angeordneter Antrieb zur Rotation des Trägers (6) und/oder des Mundstücks (3) vorgesehen ist.

2. Strangpreßwerkzeug zur Herstellung eines Hartmetall- oder Keramikstabes mit mindestens einer gedrallten Innenbohrung (14), das eine Preßdüse (2) mit einem Mundstück (3) und einen koaxial innerhalb der Preßdüse (2) angeordneten Träger (6) aufweist, der entsprechend der Anzahl der zu formenden Innenbohrungen (14) auf entsprechenden Teilkreisen mit Einrichtungen zur Einformung der entsprechenden Innenbohrungen (14) in die extrudierte Strangpreßmasse versehen ist, **dadurch gekennzeichnet,** daß der Träger (6) drehbar um die Düsenlängsachse gelagert ist und die Einrichtungen zur Einformung der entsprechenden Innenbohrungen (14) auf entsprechenden Teilkreisen Kanalöffnungen aufweisen, aus denen fadenförmiges, plastisches Material in den Strangpreßmassestrom einpreßbar ist, wobei das Mundstück (3) die Form eines zylindrischen Rings mit einem glatten, zylindrischen Düsenkanal (4) hat, und daß ein außerhalb des durch den Träger (6) und das Mundstück (3) gebildeten Kanals angeordneter Antrieb zur Rotation des Trägers (6) und/oder des Mundstücks (3) vorgesehen ist.

3. Strangpreßwerkzeug nach Anspruch 1 oder 2, dadurch gekennzeichnet, daß innerhalb der Preßdüse (2) bzw. innerhalb eines den Träger haltenden Dorns (5) ein Antrieb (10) angeordnet ist.

4. Strangpreßwerkzeug nach Anspruch 1 oder 2, dadurch gekennzeichnet, daß bei festgehaltenem Träger (6) das Mundstück (3) drehbar ist.

5. Strangpreßwerkzeug nach Anspruch 1 oder 2, dadurch gekennzeichnet, daß sowohl der Träger (6) als auch das Mundstück (3) drehbar ausgebildet sind.

6. Strangpreßwerkzeug nach einem der Ansprüche 1 bis 5, dadurch gekennzeichnet, daß der Träger (6) als sich zum Mundstück (3) hin verjüngende Nabe ausgebildet ist.

7. Strangpreßwerkzeug nach einem der Ansprüche 1 oder 3 bis 6, dadurch gekennzeichnet, daß die Fäden (9) an ihren in das Mundstück (3) ragenden Enden metallische oder andere, ein Magnet- oder elektrisches Feld beeinflussende Teile aufweisen.

8. Strangpreßwerkzeug nach einem der Ansprüche 2 bis 6, dadurch gekennzeichnet, daß das in den Strangpreßmassestrom eingepreßte plastische Material als Füllmasse ein metallisches Pulver zur Beeinflussung des Magnet- oder elektrischen Feldes einer Meßeinrichtung enthält.

9. Strangpreßwerkzeug nach einem der Ansprüche 6 bis 8, dadurch gekennzeichnet, daß die die Fäden (9) tragende bzw. das fadenförmige Material auspressende Nabe (6) als Hohlnabe ausgebildet ist und mehrere Bohrungen (7) auf verschiedenen Teilkreisen aufweist, in die die Fäden (9) eingehängt sind bzw. aus denen das plastische Material ausgepreßt wird.

## Claims

1. Extrusion press tool for producing a hard metal or ceramic rod with at least one spiral internal bore (14), which tool comprises an extrusion die (2) with an outer ring (3) and a carrier (6), which is disposed coaxially inside the extrusion die (2) and bears flexible elements corresponding in number to the internal bores (14) to be formed on corresponding partial circles, which threads project into the outer ring (3) during the extrusion operation, characterised in that the carrier (6) is mounted such that it can rotate about the longitudinal axis of the die, the flexible elements are formed by threads (9), and the outer ring (3) is in the form of a cylindrical ring with a smooth, cylindrical die channel, and that a drive which is disposed outside of the channel formed by the carrier (6) and the outer ring (3) is provided to rotate the carrier (6) and/or the outer ring (3).

2. Extrusion press tool for producing a hard metal or ceramic rod with at least one spiral internal bore (14), which tool comprises an extrusion die (2) with an outer ring (3) and a carrier (6), which is disposed coaxially inside the extrusion die (2) and is provided with devices corresponding in number to the internal bores (14) to be formed on corresponding partial circles for forming the corresponding internal bores (14) in the extruded extrusion material, characterised in that the carrier (6) is mounted such that it can rotate about the longitudinal axis of the die, and the devices for forming the corresponding internal bores (14) comprise on corresponding partial circles channel openings out of which threadlike, plastic material can be pressed into the extrusion material flow, the outer ring (3) being in the form of a cylindrical ring with a smooth, cylindrical die channel (4), and that a drive which is disposed outside of the channel formed by the carrier (6) and the outer ring (3) is provided to rotate the carrier (6) and/or the outer ring (3).

3. Extrusion press tool according to claim 1 or 2, characterised in that a drive (10) is disposed inside the extrusion die (2) or inside a mandrel (5) holding the carrier.

4. Extrusion press tool according to claim 1 or 2, characterised in that, with the carrier (6) being maintained stationary, the outer ring (3) is rotatable.

5. Extrusion press tool according to claim 1 or 2, characterised in that both the carrier (6) and the outer ring (3) are rotatable.

6. Extrusion press tool according to one of claims 1 to 5, characterised in that the carrier (6) is formed as a hub which tapers towards the outer ring (3).

7. Extrusion press tool according to one of claims 1 or 3 to 6, characterised in that the threads (9) bear metallic or other parts, which influence a magnetic or electric field, at their ends which project into the outer ring (3).

8. Extrusion press tool according to one of claims 2 to 6, characterised in that the plastic material which is pressed into the extrusion material flow contains as filler a metallic powder for influencing the magnetic or electric field of a measuring device.

9. Extrusion press tool according to one of claims 6 to 8, characterised in that the hub (6) which bears the threads (9) or presses out the threadlike material is formed as a hollow hub and comprises a plurality of bores (7) on different partial circles, in which bores the threads (9) are suspended or out of which the plastic material is pressed.

## Revendications

1. Matrice d'extrusion utile pour fabriquer des barres en métal dur ou en céramique, avec au moins un perçage intérieur (14) vrillé, présentant une buse d'extrusion (2) avec un embout (3) et un support (6) disposé coaxialement à l'intérieur de la buse d'extrusion (2), support portant des éléments flexibles, disposés sur des cercles partiels correspondants et présents en un nombre correspondant à celui des parages intérieurs (14) à former, les éléments pénétrant, lors du processus d'extrusion, à l'intérieur de l'embout (3), caractérisée en ce que le support (6) est monté à rotation autour de l'axe longitudinal de la buse, les éléments flexibles étant constitués par des fils (9) et l'embout (3) ayant la forme d'un anneau cylindrique avec un canal de buse cylindrique lisse, et en ce qu'un entraînement disposé extérieurement au canal constitué par le support (6) et l'embout (3) est prévu pour assurer la rotation de support (6) et/ou de l'embout (3).

2. Matrice d'extrusion utile pour fabriquer des barres en métal dur ou des barres en céramique avec au moins un perçage intérieur (14) vrille, comprenant une buse d'extrusion (2) avec un embout (3) et un support (6) disposé coaxialement a l'intérieur de la buse d'extrusion (2), pourvu de dispositifs, destinés à creuser les perçages intérieurs (14) dans la masse en boudin ayant été extrudée et disposés sur des cercles partiels correspondants, en un angle correspondant au nombre des perçages intérieurs (14) à former, caractérisée an ce que le support (6) est monté tournant autour de l'axe longitudinal de la buse et las dispositifs destinés à creuser las perçages intérieurs (14) correspondants présentent, sur des cercles partiels correspondants, des ouvertures de canaux d'où le matériau filiforme peut être extrudé en donnant un courant d'une masse extrudée en boudin, l'embout (3) ayant la forme d'un anneau cylindrique avec un canal de buse (4) cylindrique lisse, et en ce qu'un entraînement disposé à l'extérieur de canal constitué par le support (6) et l'embout (3) est prévu pour assurer la rotation du support (6) et/ou de l'embout (3).

3. Matrice d'extrusion selon la revendication 1 ou 2, caractérisée en ce qu'un entraînement (10) est disposé à l'intérieur de la buse d'extrusion (2) ou à l'intérieur d'un mandrin (5) maintenant le support.

4. Matrice d'extrusion selon la revendication 1 ou 2, caractérisée en ce que dans le cas où le support (6) est fixe, c'est l'embout (3) qui peut tourner.

5. Matrice d'extrusion selon la revendication 1 ou 2, caractérisée en ce que tant le support (6) qu'également l'embout (3) son réalisés de façon à pouvoir tourner.

6. Matrice d'extrusion selon l'une des revendications 1 à 5, caractérisée en ce que le support (6) est réalisé sous forme de moyeu allant en s'effilant en direction de l'embout (3).

7. Matrice d'extrusion selon l'une des revendications 1 ou 3 à 6, caractérisée en ce que les fils (9) présentent, sur leurs extrémités pénétrant dans l'embout (3), des parties métalliques ou autres, influençant un champ magnétique ou électrique.

8. Matrice d'extrusion selon l'une des revendications 2 à 6, caractérisée en ce que le matériau plastique ayant été extrudé en donnant le débit-masse extrudé sous forme de boudin contient comme masse de remplissage une poudre métallique destinée à influencer le champ magnétique ou électrique d'un dispositif de mesure.

9. Matrice d'extrusion selon l'une des revendications 6 à 8, caractérisée en ce que le moyeu (6) portant les fils (9) ou exprimant le matériau en forme de fil est réalisé sous forme de moyeu creux et présente plusieurs perçages (7) placés sur différents cercles partiels, perçages dans lesquels les fils (9) sont accrochés ou bien d'où le matériau plastique est extrudé.
